# EUROPÄISCHE PATENTSCHRIFT

(11) **EP 0 353 442 B1**
(45) Veröffentlichungstag und Bekanntmachung des Hinweises auf die Patenterteilung: **02.02.1994**
(21) Anmeldenummer: 89111259.1
(22) Anmeldetag: 21.06.1989
(51) Int. Cl.: E21B 7/26, E21B 7/28, E21B 7/20, F16L 1/00, E03F 3/06

(54) **Verfahren und Rammbohrgerät zum grabenlosen Verlegen von Versorgungsleitungen**
Method and boring ram for laying service lines without excavation
Procédé et mouton de forage pour la pose de conduites de services sans excavation

(30) Priorität: 04.08.1988 DE 3826513
(43) Veröffentlichungstag der Anmeldung: 07.02.1990
(73) Patentinhaber: Schmidt, Paul, D-57368 Lennestadt (DE)
(72) Erfinder: Hesse, Alfons, Dipl.-Ing., D-5940 Lennestadt 11 (DE)
(74) Vertreter: König, Reimar, Dr.-Ing.

(56) Entgegenhaltungen:
- DE-A- 2 824 915
- DE-A- 3 818 998
- DE-C- 3 902 081
- GB-A- 2 085 670
- US-A- 4 176 985
- US-A- 4 410 053
- US-A- 4 422 800
- US-A- 4 593 772
- US-A- 4 749 050
- US-A- 4 883 133

## Beschreibung

Die Erfindung betrifft ein verfahren und ein Rammbohrgerät zum grabenlosen verlegen von Rohrleitungen im Erdreich mittels eines Rammbohrgerätes.

Ein pneumatisch angetriebenes Rammbohrgerät mit einer in einem zylindrischen Gehäuse gehaltenen Schlagspitze und einem in dem Gehäuse hin- und hergehend bewegten Schlagkolben ist aus der DE-C-21 51 259 bekannt. Der selbststeuernde Kolben dieses Geräts übt periodisch Rammschläge auf die bewegliche Schlagspitze aus. Unter dem Einfluß der Rammschläge bewegt sich die über eine Druckfeder am Gerätegehäuse abgestützte Schlagspitze oszillierend in das Erdreich hinein und zieht schließlich, wenn ihr Hub ausgeschöpft ist, das Gehäuse nach.

Derartige Rammbohrgeräte dienen in erster Linie dazu, Versorgungsleitungen wie beispielsweise Wasserleitungen, elektrische Leitungen oder Telefonleitungen bzw. -kabel unter Straßen oder Bürgersteigen zu verlegen, ohne gleichzeitig die Straßendecke oder die Bürgersteige aufreißen zu müssen. Wenn sich das Rammbohrgerät durch das Erdreich bewegt, verdrängt es das Erdreich nach der Seite und hinterläßt einen Erdkanal, in den sich gleichzeitig oder später eine Versorgungsleitung einziehen läßt. Ein solches Rammbohrgerät kann daher am rückwärtigen Ende mit einer Kupplung zum Befestigen eines Nachziehrohrs verbunden sein; alternativ läßt sich ein zu verlegendes Rohr auch mittels eines Zugseils in den Erdkanal einziehen.

Aus der DE-C-28 24 915 ist es bekannt, derartige Rammbohrgeräte zum zerstörenden Ersetzen von Altleitungen, beispielsweise eines Gußeisen- oder eines Tonrohrs, zu verwenden. Dazu ist die Schlagspitze des Gerätes mit radial nach außen weisenden Schneiden oder Schlagmessern versehen. Mit der Vorwärtsbewegung der Schlagspitze des Rammbohrgerätes sprengen die Schneidkanten die Wandung der Altleitung, wobei die Trümmer allerdings im Erdreich verbleiben.

Obwohl die Schlagspitze während der Vorwärtsbewegung auch Steine oder andere Bodenhindernisse zertrümmert oder zur Seite drückt, läßt es sich nicht immer vermeiden, daß das Rammbohrgerät aus der gewollten Richtung läuft, wenn es auf ein Hindernis trifft. Derartige Richtungsabweichungen sind für kurze Erdbohrungen, wie beispielsweise beim Unterqueren von Straßen und Bahndämmen nur von untergeordneter Bedeutung, führen aber dann zu erheblichen Schwierigkeiten, wenn richtungsgenaue, präzise Erdbohrungen über große Distanzen erstellt werden sollen. Um die Vortriebsrichtung des Rammbohrgerätes bei über lange Strecken reichenden Erdbohrungen kontrollieren zu können, werden deshalb in Abständen Zielgruben ausgehoben.

Auf einem von der Erfindung weiter entfernten Gebiet der Technik, nämlich zum Erneuern von im Erdreich verlegten Kabeln, ist durch die GB-A-2 085 670 ein vortriebsgerät bekanntgeworden, das mit großem radialem Abstand auf das erdverlegte Kabel aufgesetzt wird und während seiner Vorwärtsbewegung das das Kabel umschließende Erdreich wegräumt. Zum vortrieb besitzt das Gerät konzentrisch ineinandergeschachtelte, wechselweise hydraulisch beaufschlagbare Rohre, die in dem großen radialen Freiraum zwischen dem Kabel und dem Inneren dieser beiden Rohre Greiferarme aufweisen. Die Greiferarme pressen sich wechselweise an das Kabel, um zu verhindern, daß während der Bewegung des einen Rohres das andere Rohr eine entgegengesetzte Bewegung durchführt. Ohne eine klammernde verbindung zwischen dem Vortriebsgerät und dem Altkabel läßt sich eine Vorwärtsbewegung dort somit nicht erreichen.

Der Erfindung liegt die Aufgabe zugrunde, ein Verfahren und eine Vorrichtung zu schaffen, die es erlauben, ein altes, bereits im Erdreich liegendes Rohr ohne die vorgenannten Nachteile und ohne das Erdreich aufreißen zu müssen, auszutauschen, und ein neues Rohr lage- bzw. zielgenau zu verlegen.

Nach der Erfindung wird diese Aufgabe dadurch gelöst, daß das Rammbohrgerät zum Ersetzen eines im Erdreich liegenden Altrohres durch ein im Durchmesser größeres Neurohr von einer Startgrube aus auf das Altrohr aufgeschoben wird und während seiner von den Schlägen eines Schlagkolbens des Rammbohrgerätes bewirkten Vorwärtsbewegung das Altrohr eng umschließend von diesem geführt wird sowie gleichzeitig mit dem Vortrieb zumindest ein das Altrohr konzentrisch einschließendes Nachziehrohr in das Erdreich einzieht. Dadurch, daß das Rammbohrgerät an dem Altrohr gleichsam wie an einer Schiene entlangläuft bzw. von diesem geführt wird, läßt sich das bei seinem Verlegen mit großer Sorgfalt ins Erdreich eingebrachte Altrohr als richtungsgebender Führungsstrang für das Rammbohrgerät beim Verlegen eines Neurohres heranziehen. Eine oder - wenn das Rammbohrgerät mit einem entsprechenden Adapter versehen ist - mehrere neue Rohre lassen sich parallel, gegebenenfalls in unterschiedlichen Höhenlagen, zu dem Altrohr verlegen. Dabei läßt sich das Altrohr durch ein neues, größeres ersetzen, ohne daß das Altrohr zerstört werden muß und dessen Trümmer im Erdreich verbleiben. Denn das Rammbohrgerät zieht gleichzeitig mit dem Vortrieb ein die Altleitung konzentrisch einschließendes, als Schutzrohr dienendes Nachziehrohr in das Erdreich ein, so daß nach dem Einbringen des Schutzrohres die dann freiliegende Altleitung lediglich noch aus dem Schutzrohr herausgezogen und gegen eine neue ersetzt zu werden braucht.

Ein zur Durchführung des erfindungsgemäßen Verfahrens geeignetes Rammbohrgerät kann mit einer sich axial durch das Gerätegehäuse erstreckenden Leitbohrung versehen sein. Das auf das Altrohr aufgeschobene Rammbohrgerät gleitet somit über die mittig durch das Gerätegehäuse verlaufende und das Rammbohrgerät führende Altleitung. Bei einem derartigen Rammbohrgerät kann der Schlagkolben als Hohlkolben, d.h. mit einer der Leitbohrung entsprechenden zentrischen Ausnehmung ausgebildet sein. Es empfiehlt sich jedoch, außerhalb der Leitbohrung zumindest zwei Schlagkolben in dem Gerätegehäuse anzuordnen. Anstelle eines dem Innendurchmesser des Gehäuses angepaßten, im Durchmesser großen Hohlkolbens lassen sich somit zwei oder mehrere, entsprechend kleiner bemessende Schlagkolben verwenden. Vorteilhaft kann die Leitbohrung in einem an die Altleitung kuppelbaren Leitschuh angeordnet sein. Wenn der sich radial zum Gerätegehäuse erstreckende Leitschuh mit einer Leitbohrung die Altleitung mit etwas Spiel zu deren Oberfläche umschließt, läßt sich ein den Vortrieb des Rammbohrgerätes nicht behinderndes Gleiten der Leitbohrung auf der Altleitung erreichen, ohne dabei die Führung des Rammbohrgerätes entlang der Altleitung zu beeinträchtigen.

Das Führungsstück kann zumindest zwei axial nebeneinander angeordnete Gerätegehäuse verbinden und eine die Versorgungsleitung umschließende Leitbohrung aufweisen. Auf diese Weise können zwei oder mehr Geräte zu einer Vortriebseinheit gebündelt und eine der Gerätezahl entsprechende Anzahl Neuleitungen in einem Arbeitsgang in das Erdreich eingebracht werden. Für die Vortriebseinheit ergibt sich eine zentrale Führung aufgrund der durch die Leitbohrung verlaufenden Altleitung. Sofern das Führungsstück bzw. der Adapter einen koaxial zur Leitbohrung angeordneten Anschlußstutzen besitzt, läßt sich daran ein Schutzrohr befestigen und somit gleichzeitig auch ein die Altleitung umschließendes Schutzrohr in das Erdreich einziehen.

Vorteilhaft befindet sich am rückwärtigen Ende des Gerätegehäuses ein Kupplungsstutzen. Ein Schutzrohr läßt sich auf diese Weise mit dem Rammbohrgerät verbinden und in einem Arbeitsgang als Nachziehrohr in das Erdreich einbringen. Eine Verdickung des rückwärtigen Gehäuseendes ermöglicht hierbei vorteilhaft ein Aufweiten des Erdreichs, was insbesondere dann nützlich ist, wenn Neuleitungen mit großem Durchmesser verlegt werden sollen.

Wenn zumindest eine Schmiermittelleitung zu der Leitbohrung führt, läßt sich ein Schmiermittel in den Spalt zwischen der alten Versorgungsleitung und dem Rammbohrgerät einbringen und damit die Reibung erheblich verringern.

Die Mündung der Bohrung kann vorteilhaft als mit Schmutzabstreifern versehener Einführungstrichter ausgebildet sein. Der sich entgegen der Vortriebsrichtung verjüngende Einführungstrichter verhindert, ohne die Mantelfläche der Altleitung zu zerstören, daß während des Vortriebs des Rammbohrgerätes in die Erdbohrung fallender Schmutz in den Spalt zwischen der Leitbohrung des Rammbohrgerätes und der Oberfläche der Altleitung gelangt.

Die Erfindung wird nachfolgend anhand von in der Zeichnung dargestellten Ausführungsbeispielen des näheren erläutert. In der Zeichnung zeigen:
Fig. 1 in der Längsansicht ein Rammbohrgerät mit einer mittigen, eine Altleitung umschließenden Leitbohrung;
Fig. 2 das Rammbohrgerät gemäß Fig. 1 von links gesehen;
Fig. 3 in der Vorderansicht ein über einen schwertartigen Leitschuh mit einer Altleitung verbundenes Rammbohrgerät;
Fig. 4 in der Längsansicht ein Rammbohrgerät mit zwei um eine mittige Leitbohrung herum angeordneten Schlagkolben;
Fig. 5 das Rammbohrgerät gemäß Fig. 4 von links gesehen; und
Fig. 6 einen Längsschnitt durch das vordere Ende des Rammbohrgerätes gemäß Fig. 4.

Das Rammbohrgerät 1 gemäß Fig. 1 besteht aus einem Gehäuse 2 mit einem selbststeuernden, nicht dargestellten Schlagkolben und wird über eine Leitung 3 mit Druckluft versorgt. Im vorderen Teil des Gehäuses 2 ist eine Schlagspitze 4 gelagert. Durch eine axiale Leitbohrung 5 des Rammbohrgerätes 1 erstreckt sich eine im Erdreich verlegte Altleitung 6, die das sich unter den Schlägen des Schlagkolbens in Vortriebsrichtung 7 vorwärtsbewegende Rammbohrgerät 1 führt; der Schlagkolben ist mit einer an die Leitbohrung 5 angepaßten zentrischen Bohrung versehen, d.h. als Hohl-bzw. Ringkolben ausgebildet. Das Rammbohrgerät 1 weist an seinem rückwärtigen Ende einen Anschlußstutzen 8 zum Befestigen eines Schutzrohrs 9 auf, das somit während des Gerätevortriebs als Nachziehrohr in das Erdreich eingezogen wird.

Zum Ersetzen der Altleitung 6 durch eine im Durchmesser größere, nicht dargestellte Neuleitung braucht das Rammbohrgerät 1 von einer Startgrube aus lediglich auf das freie Ende der Altleitung 6 aufgeschoben zu werden und gleitet beim Vortrieb dann über bzw. auf der Altleitung 6, die somit gleichsam als Schiene die Führung des Rammbohrgerätes 1 in der Vortriebsrichtung 7 übernimmt. Da gleichzeitig das Schutzrohr 9 in das Erdreich eingezogen wird, verbleibt die Altleitung 6 zunächst in dem Schutzrohr 9 und kann nach dem Einbringen der vollen Schutzrohrlänge, d.h. nachdem das Rammbohrgerät 1 die Zielgrube erreicht hat, aus dem Schutzrohr 9 herausgezogen und gegen eine neue Leitung ausgetauscht werden. Das Schutzrohr kann jedoch auch als Versorgungsleitung dienen.

Wie in Fig. 3 dargestellt, weist ein herkömmliches, d.h. nicht mit einer axialen Leitbohrung versehenes Rammbohrgerät 101 einen radialen Leitschuh 10 auf, der mit einer zylindrischen, eine Leitbohrung 105 besitzenden Aufnahme 11 zur Führung des Rammbohrgerätes 101 auf der Altleitung 106 versehen ist. Die in Vortriebsrichtung weisende Stirnseite 12 des Leitschuhs 10 ist zur Verringerung des Boden-Widerstandes als Keil ausgebildet; aus demselben Grund kann die Aufnahme 11 mit einer in Vortriebsrichtung weisenden Spitze, ähnlich der Schlagspitze 4 des Rammbohrgerätes 1, versehen sein.

Bei dem in den Fig. 4 bis 6 dargestellten Rammbohrgerät 201 befinden sich in zwei parallel zu der axialen Leitbohrung 205 verlaufenden Arbeitsräumen 13, 14 hin- und herbeweglich angeordnete Zwillingsschlagkolben 15, 16; diese bewegen das auf der Versorgungsleitung 206 gleitende und von dieser geführte Rammbohrgerät 201 in Vortriebsrichtung 207. Die Druckluft wird den Schlagkolben 15, 16 über Schlauchanschlüsse 17, 18 von einer nicht dargestellten Druckmittelquelle zugeleitet. Das rückwärtige Ende des Gerätegehäuses 202 besteht aus einem ein Schutzrohr 209 aufnehmenden Kupplungsstutzen 19, der außerdem eine Mantelverdickung 20 besitzt, d.h. gegenüber dem Durchmesser des Gerätegehäuses 202 größer ist. Die Mantelverdickung 20 verläuft entgegen der Vortriebsrichtung 7, somit konisch nach außen und dient auf diese Weise zum Aufweiten des von dem Rammbohrgerät 201 hergestellten Erdkanals.

Wie in Fig. 6 dargestellt ist, weist das Rammbohrgerät 201 als Mündung der axialen Leitbohrung 205 einen konischen, mit Schmutzabstreifern 21 versehenden Einführungstrichter 22 auf. Außerdem führt vom rückwärtigen Ende zumindest eine Schmiermittelleitung 23 zu der axialen Leitbohrung 205. Durch Zuführen von Schmiermittel in den Radialspalt 24 zwischen der Altleitung 6, 206 und der Leitbohrung 5, 205 (vgl. die Fig. 2 und 5), läßt sich somit die Reibung zwischen der Altleitung und dem Rammbohrgerät verringern.

## Patentansprüche

1. Verfahren zum grabenlosen Verlegen von Rohren im Erdreich mittels eines Rammbohrgerätes, dadurch gekennzeichnet, daß das Rammbohrgerät zum Ersetzen eines im Erdreich liegenden Altrohres durch ein im Durchmesser größeres Neurohr von einer Startgrube aus auf das Altrohr aufgeschoben wird und während seiner von den Schlägen eines Schlagkolbens des Rammbohrgerätes bewirkten Vorwärtsbewegung das Altrohr umschließend von diesem geführt wird sowie gleichzeitig mit dem Vortrieb zumindest ein das Altrohr konzentrisch einschließendes Nachziehrohr in das Erdreich einzieht.

2. Verfahren nach Anspruch 1, dadurch gekennzeichnet, daß nach dem Einziehen des Nachziehrohrs das Altrohr aus dem Nachziehrohr herausgezogen wird.

3. Rammbohrgerät zur Durchführung des Verfahrens nach den Ansprüchen 1 und 2, gekennzeichnet durch eine sich axial durch das Gerätegehäuse (1, 201) erstreckende Leitbohrung (5, 205).

4. Rammbohrgerät nach Anspruch 3, dadurch gekennzeichnet, daß die Leitbohrung (105) in einem an die Altleitung (106) ankuppelbaren Leitschuh (10) angeordnet ist.

5. Rammbohrgerät nach Anspruch 3 oder 4, dadurch gekennzeichnet, daß der Leitschuh (10) zumindest zwei nebeneinander angeordnete Gehäuse (2, 102, 202) verbindet und eine die Versorgungsleitung (6, 106, 206) umschließende Leitbohrung (5, 205) aufweist.

6. Rammbohrgerät nach Anspruch 3 oder 4, gekennzeichnet durch zumindest zwei außerhalb der Leitbohrung (205) im Gerätegehäuse (202) angeordnete Schlagkolben (15, 16).

7. Rammbohrgerät nach einem oder mehreren der Ansprüche 3 bis 6, gekennzeichnet durch einen Kupplungsstutzen (8, 19) am rückwärtigen Ende des Gerätegehäuses (2, 102, 202).

8. Rammbohrgerät nach einem oder mehreren der Ansprüche 3 bis 7, dadurch gekennzeichnet, daß zumindest eine Schmiermittelleitung (23) zu der Leitbohrung (5, 105, 205) führt.

9. Rammbohrgerät nach einem oder mehreren der Ansprüche 3 bis 8, dadurch gekennzeichnet, daß die Mündung der Leitbohrung (5, 105, 205) als Einführungstrichter (22) ausgebildet ist.

10. Rammbohrgerät nach Anspruch 9, dadurch gekennzeichnet, daß der Einführungstrichter (22) mit mindestens einem Schmutzabstreifer (21) versehen ist.

11. Rammbohrgerät nach einem oder mehreren der Ansprüche 3 bis 10, dadurch gekennzeichnet, daß der Mantel (20) am rückwärtigen Ende des Gerätegehäuses (201) verdickt ist.

## Claims

1. Process for laying pipes underground without excavation, using a ram boring machine, characterised in that to replace an old underground pipe by a new pipe of larger diameter the ram boring machine is pushed on to the old pipe from a starting pit and, during its forward movement brought about by the blows of a striker piston of the machine, surrounds and is guided by the old pipe, and that simultaneously with the advance it draws into the ground at least a follower pipe concentrically surrounding the old pipe.

2. Process according to claim 1, characterised in that after the follower pipe has been drawn in the old pipe is withdrawn from the follower pipe.

3. Ram boring machine for carrying out the process according to claim 1 and claim 2, characterised by a guide bore (5, 205) extending axially through the machine housing (1, 201).

4. Ram boring machine according to claim 3, characterised in that the guide bore (105) is arranged in a guide shoe (10) that can be coupled to the old line (106).

5. Ram boring machine according to claim 3 or claim 4, characterised in that the guide shoe (10) connects at least two housings (2, 102, 202) arranged side by side and is provided with a guide bore (5, 205) surrounding the service line (6, 106, 206).

6. Ram boring machine according to claim 3 or claim 4, characterised by at least two striker pistons (15, 16) arranged in the machine housing (202) and outside the guide bore (205).

7. Ram boring machine according to one or more of claims 3 to 6, characterized by a pipe coupling (8, 19) at the rear end of the machine housing (2, 102, 202).

8. Ram boring machine according to one or more of claims 3 to 7, characterized in that at least one lubrication line (23) leads to the guide bore (5, 105, 205).

9. Ram boring machine according to one or more of claims 3 to 8, characterized in that the mouth of the guide bore (5, 105, 205) is in the form of an inlet funnel (22).

10. Ram boring machine according to claim 9, characterised in that the inlet funnel (22) is provided with at least one dirt stripper (21).

11. Ram boring machine according to one or more of claims 3 to 10, characterized in that the casing (20) is thickened at the rear end of the machine housing (201).

## Revendications

1. Procédé pour la pose en terre de conduites sans excavation au moyen d'un mouton de forage, caractérisé en ce que le mouton de forage, pour le remplacement d'une vielle conduite se trouvant en terre par une nouvelle conduite d'un diamètre supérieur, est glissé, à partir d'une excavation de départ, sur l'ancienne conduite et en ce qu'il est guidé autour de l'ancienne conduite pendant son mouvement avant provoqué par la frappa d'un piston du mouton et en ce qu'il tire dans la terre, en même temps que le creusement, au moins une conduite de traînage entourant concentriquement l'ancienne conduite.

2. Procédé selon la revendication 1, caractérisé en ce que, après avoir introduit en tirant la conduite de traînage, l'ancienne conduite est enlevée de ladite conduite de tirage.

3. Mouton de forage pour la réalisation du procédé selon les revendications 1 et 2, caractérisé par un trou de guidage (5, 205) s'étendant axialement à travers le bâti (1, 201).

4. Mouton de forage selon la revendication 3, caractérisé en ce que le trou de guidage (105) est disposé dans un coussinet de guidage (10) pouvant être accouplé à l'ancienne conduite (106).

5. Mouton de forage selon la revendication 3 ou 4, caractérisé en ce que le coussinet (10) relie au moins deux bâtis (2, 102, 202) disposés l'un à côté de l'autre et en qu'il présente un trou de guidage (5, 205) entourant la conduite d'alimentation (6, 106, 206).

6. Mouton de forage selon la revendication 3 ou 4, caractérise par au moins deux pistons (15, 16) disposés à l'extérieur du trou de guidage (205) dans le bâti (202).

7. Mouton de forage selon une ou plusieurs des revendications 3 à 6, caractérisé par une tubulure d'accouplement (8, 19) se trouvant à l'extrémité postérieure du bâti (2, 102, 202).

8. Mouton de forage selon une ou plusieurs des revendications 3 à 7, caractérisé en ce qu'au moins un tuyau d'agent lubrifiant (23) s'étend jusqu'au trou de guidage (5, 105, 205).

9. Mouton de forage selon une ou plusieurs des revendications 3 à 8, caractérisé en ce que l'ouverture du trou de guidage (5, 105, 205) est exécutée sous forme d'un entonnoir d'introduction (22).

10. Mouton de forage selon la revendication 9, caractérisé en ce que l'entonnoir d'introduction (22) est pourvu d'au moins un racleur de désencrassement (21).

11. Mouton de forage selon une ou plusieurs des revendications 3 à 10, caractérisé en ce que l'enveloppe (20) est épaissie en l'extrémité postérieure du bâti (201).
